# EUROPÄISCHE PATENTANMELDUNG

(11) **EP 4 613 960 A1**
(43) Veröffentlichungstag der Anmeldung: **10.09.2025**
(21) Anmeldenummer: 25150481.7
(22) Anmeldetag: 07.01.2025
(51) Int. Cl.: E05D 15/10

(54) **ZWEI-ROLLEN-SCHWENKARM**

(30) Priorität: 05.03.2024 DE 202024101080 U; 06.12.2024 DE 102024136461
(71) Anmelder: Bode - Die Tür GmbH, 34123 Kassel (DE)
(72) Erfinder: Thöne, Chris, 34123 Kassel (DE); Arend, Ulrich, 34576 Dickershausen (DE); Pellegrini, Andreas, 34123 Kassel (DE)
(74) Vertreter: Patentanwälte Bauer Vorberg Kayser

(57) **Zusammenfassung**

Die vorliegende Erfindung betrifft ein System mit einem Flügel (42) zum Verschließen einer Öffnung, die in einem Rahmen angeordnet ist. Dieses System weist auf:
- einen ortsfest am Rahmen angeordneten und um eine Hochachse (Z-Z) schwenkbaren Schwenkarm (2) dessen freies Ende am Flügel (42) in einer sich entlang einer Längsrichtung (X-X) in eine Öffnungsrichtung erstreckenden Führungsschiene (20) geführt ist und der in einer Geschlossenstellung des Flügels (42) in einer ersten Stellung etwa in Längsrichtung (X-X) und in einer Offenstellung des Flügels (42) in einer zweiten Stellung etwa in einer Querrichtung (Y-Y) ausgerichtet ist,
- ein Umlenkelement (30) an der Führungsschiene (20), welches derart ausgeführt und angeordnet ist, dass dieses ein Verschwenken des Schwenkarms (2) von seiner ersten Stellung in seine zweite Stellung und eine Bewegung des Flügels (42) in Querrichtung (Y-Y) bewirkt, wenn der Flügel (42) aus der Geschlossenstellung in eine Offenstellung bewegt wird und dabei das freie Ende des Schwenkarms (2) das Umlenkelement (30) kontaktiert,
- eine Anschlagfläche (30b) in der Führungsschiene (20), die derart ausgeführt und angeordnet ist, dass das freie Ende des Schwenkarms (2) bei einer Bewegung des Flügels (42) aus der Offenstellung in Schließrichtung an der Anschlagfläche (30b) zur Anlage kommt und ein Verschwenken des Schwenkarms (2) von seiner zweiten Stellung in seine erste Stellung und eine Bewegung des Flügels (42) in Querrichtung (Y-Y) bewirkt.

## Beschreibung

Die vorliegende Erfindung betrifft ein System mit einem Flügel zum Verschließen einer Öffnung, die in einem Rahmen angeordnet ist. Die Erfindung bezieht sich dabei im Wesentlichen auf ein Türsystem mit einem Türflügel, der aus einer Geschlossenstellung in eine Offenstellung und zurück verfahrbar ist.

Solche Türsystem sind insbesondere bei schienengebundenen Fahrzeugen im Einsatz, wie beispielsweise Straßenbahnen oder Zügen, sie werden aber auch bei Straßenfahrzeugen, wie Bussen eingesetzt.

Bekannt sind beispielsweise Türsysteme, bei denen der Türflügel über eine Drehsäule aus der Türöffnung hinaus und zurück in diese bewegt wird. Bei Türsystemen ohne Drehsäule, beispielsweise Türsystemen mit seitlicher Verriegelung, seitlicher Drehfalle oder verriegelbarerem Schwenkarm wird meist ein Schwenkarm mit drei Laufrollen in Kombination mit einer Blech-Führungsschiene im Türblatt und darauf abgestimmter Kinematik eingesetzt. Das Türsystem ist bauteilbedingt relativ spielbehaftet, weswegen das Einschwenken des Türflügels nicht in allen Einbausituationen sicher erfolgt. Jede Positionsabweichung einer dieser Komponenten erfordert eine neue Kinematikauslegung und neue Bauteile. Hinzu kommt der systembedingte relativ hohe Verschleiß des Systems.

Die Aufgabe der Erfindung besteht darin, ein System mit einem Flügel zum Verschließen einer Öffnung, die in einem Rahmen angeordnet ist, zu schaffen, das als Alternative zu den bereits bekannten Türsystem verwendbar ist. Der Flügel soll dabei in möglichst jeder Fahrzeuglage sicher in seine verriegelte Geschlossenstellung überführbar sein. Weiterhin besteht die Aufgabe darin, ein Verfahren zum Öffnen und Verschließen einer Öffnung mit einem Flügel vorzuschlagen.

Die Aufgabe wird mit einem System mit den Merkmalen des Anspruchs 1 und ein Verfahren mit den Verfahrensschritten des unabhängigen Verfahrensanspruchs gelöst.

Erfindungsgemäß weist das System folgende Komponenten auf:
- einen ortsfest am Rahmen angeordneten und um eine Hochachse Z-Z schwenkbaren Schwenkarm dessen freies Ende am Flügel in einer sich entlang einer Längsrichtung X-X in eine Öffnungsrichtung erstreckenden Führungsschiene geführt ist und der in einer Geschlossenstellung des Flügels in einer ersten Stellung etwa in Längsrichtung X-X und in einer Offenstellung des Flügels in einer zweiten Stellung etwa in einer Querrichtung Y-Y ausgerichtet ist,
- ein Umlenkelement an der Führungsschiene, welches derart ausgeführt und angeordnet ist, dass dieses ein Verschwenken des Schwenkarms von seiner ersten Stellung in seine zweite Stellung und eine Bewegung des Flügels in Querrichtung Y-Y bewirkt, wenn der Flügel aus der Geschlossenstellung in eine Offenstellung bewegt wird und dabei das freie Ende des Schwenkarms das Umlenkelement kontaktiert,
- eine Anschlagfläche in der Führungsschiene, die derart ausgeführt und angeordnet ist, dass das freie Ende des Schwenkarms bei einer Bewegung des Flügels aus der Offenstellung in Schließrichtung an der Anschlagfläche zur Anlage kommt und ein Verschwenken des Schwenkarms von seiner zweiten Stellung in seine erste Stellung und eine Bewegung des Flügels in Querrichtung Y-Y bewirkt.

In einer besonders vorteilhaften Ausführungsvariante ist das System dadurch gekennzeichnet, dass:
- der Schwenkarm eine erste Laufrolle und eine zweite Laufrolle aufweist, die ebenfalls jeweils um ihre Hochachse Z-Z drehen,
- die Führungsschiene eine sich parallel zur Haupterstreckung des Flügels entlang der Längsrichtung X-X erstreckende Abrollwand und eine an einem in Öffnungsrichtung des Flügels vorderen Ende der Führungsschiene angeordnete Anschlagfläche aufweist,
- in Öffnungsrichtung des Flügels am vorderen Ende der Führungsschiene und rückseitig der Anschlagfläche als Umlenkelement ein in Öffnungsrichtung weisender Anlaufkeil angeordnet ist,
   wobei,
- die erste Laufrolle außerhalb der Führungsschiene derart angeordnet ist, dass sie in Geschlossenstellung des Flügels in Öffnungsrichtung vor dem Anlaufkeil angeordnet ist,
- die zweite Laufrolle innerhalb der Führungsschiene hinter der Abrollwand angeordnet ist und auf der Abrollwand abrollt,
- die Komponenten des Systems derart angeordnet und zueinander ausgerichtet sind, dass bei einer Bewegung des Flügels
   a. aus der Geschlossenstellung in Öffnungsrichtung die erste Laufrolle auf dem Anlaufkeil abrollt und ein Verschwenken des Schwenkarms von der ersten Stellung in die zweite Stellung bewirkt,
   b. aus der Offenstellung in Schließrichtung die zweite Laufrolle an der Anschlagfläche zur Anlage kommt und ein Verschwenken des Schwenkarms von der zweiten Stellung in die erste Stellung bewirkt.

Bei der besonders vorteilhaften Ausführungsvariante mit zwei Laufrollen bilden diese sozusagen das freie Ende des Schwenkarms. Die beiden Rollen sind in der Geschlossenstellung des Flügels bzw. in der ersten Stellung des Schwenkarms entlang der Längsrichtung X-X nebeneinander angeordnet. Durch das Abrollen der äußeren ersten Laufrolle auf dem Anlaufkeil während des Öffnungsvorgangs und den Druck der inneren zweiten Laufrolle auf die Abrollwand verschwenkt der Schwenkarm, mit den beiden Laufrollen , die dann während der Öffnungsbewegung und auch in der Offenstellung nebeneinander in Querrichtung Y-Y bzw. leicht schräg versetzt zueinander angeordnet sind. Die Abrollwand, an der die innere zweite Laufrolle während der Bewegung des Flügels abrollt, wird bei weiterer Bewegung des Flügels zwischen den beiden Laufrollen bewegt.

Das erfindungsgemäße System ist äußerst kostengünstig, da es aus nur wenigen Bauteilen gebildet ist. Dadurch, dass das der Schwenkarm durch Kontakt seines freien Endes bzw. der ersten Laufrolle am Umlenkelement oder Einlaufkeil die Bewegung des Flügels in Querrichtung bewirkt, ist der gesamte Bewegungsablauf spielfrei. Das Gleiche gilt bei der Bewegung aus der Offenstellung in die Geschlossenstellung, der Kontakt der zweiten Laufrolle an der Anschlagfläche bewirkt ein kontrolliertes Verschwenken des Schwenkarms und damit des Flügels in die Öffnung hinein.

Die Drehachsen der beiden Laufrollen sind parallel oder zumindest nahezu parallel zur Drehachse des Schwenkarms angeordnet.

Anstelle von Laufrollen ist auch die Verwendung andersartiger Gleitelemente möglich, auch wenn nichtrollende Gleitelemente den Widerstand während des Bewegungsvorgangs gegebenenfalls erhöhen.

Bei herkömmlichen Schwenkarmen oder Drehsäulen wird immer eine neue Kinematik gebraucht, je nachdem wie der groß der gewünschte Hub sein soll, sodass sich davon abhängig die Geometrie ändern muss. Berim erfindungsgemäßen System kann Schwenkarm dagegen einfach weiter innen oder außen im Portal platziert werden, um den gewünschten Bereich abzudecken und braucht somit keine neue Kinematik. Der Schwenkarm kann bei der Planung oder Konstruktion quasi einfach nach innen oder außen verschoben werden, ohne das andere Bauteile angepasst werden müssen. In der geschlossenen Endlage ändert sich dadurch lediglich die Winkelstellung des Schwenkarms etwas.

Die Kinematik ist also unabhängig in Hubbereichen zwischen 50 und 80 mm, vorzugsweise zwischen 54 und 74 mm. Beispielsweise kann der Schwenkarm bei einer Länge von etwa 7 cm (vom Drehpunkt bis zur ersten Laufrolle) mit Türen verwendet werden, die einen unteren Aushub des Flügels beim Öffnen zwischen 50 und 80 mm aufweisen.

Die Führungsschiene kann derart in den Flügel integriert sein, dass die innere zweite Laufrolle im nicht sichtbaren Bereich geführt ist. Die Führungsschiene kann beispielsweise in der Flügelfarbe mitlackiert werden, also die gleiche Farbe wie der Flügel aufweisen, um sich optisch besser in das Gesamtbild zu integrieren,

Ein wesentliches Merkmal der Erfindung besteht auch darin, dass durch den Antrieb des Flügels indirekt auch der Schwenkarm geschwenkt wird. Es ist also nicht notwendig, einen eigenen Antrieb für den Schwenkarm vorzusehen. Dieser wird über den sich verfahrenen Flügel automatisch mitbewegt bzw. verschwenkt.

Das erfindungsgemäße System eignet sich insbesondere für eine Verwendung als Türsystem. Der oder die Schwenkarme sind dabei am Türrahmen bzw. Türportal befestigt und der Türflügel wird durch das erfindungsgemäße System in Y-Richtung (üblicherweise die Querrichtung des Fahrzeugs) aus der Türöffnung heraus und anschließend in X-Richtung entlang der Fahrzeugaußenwand verfahren. Beim Schließvorgang wird die Bewegung in umgekehrter Richtung und Reihenfolge durchgeführt. Das System kann dabei für Türsysteme mit nur einem Türflügel, insbesondere aber auch für Türsysteme mit zwei Türflügeln verwendet werden. Der Türantrieb ist dabei üblicherweise oberhalb oder unterhalb der Türöffnung angeordnet. Die Türflügel werden beispielsweise über einen Spindel- oder Zahnstangenantrieb bewegt.

Das System eignet sich davon unabhängig aber auch für andere für Türarten oder Fenster. Vorteilhafterweise kann das System auch für Dachluken, beispielsweise von Wohnmobilen der Wohnwagen eingesetzt werden. In diesem Fall sind die in dieser Beschreibung verwendeten Richtungen (X-, Y, und Z-Richtung) entsprechend anzupassen.

Die wesentlichen Elemente der Führungsschiene können einstückig ausgeführt sein oder aus mehreren Einzelelementen gebildet sein. Beispielsweise können das Umlenkelement und die Anschlagfläche durch eigene Bauteile bereitgestellt werden.

Der Anlaufkeil stellt ein Umlenkelement dar, welches die durch den Antrieb aufgebrachte Kraft und Bewegungsrichtung aus der X-Richtung kurzzeitig in eine Y-Richtung umlenkt, um damit den Flügel parallel zu versetzen. Der Flügel wird also geschwenkt und dann weiter entlang der X-Richtung verschoben. Der Anlaufkeil kann eine Schrägfläche auf seine Außenkontur aufweisen, auf der die erste Laufrolle abrollt, , diese kann aber auch durch eine abgerundete, konvexe Form realisiert sein.

Das erfindungsgemäße System bewirkt darüber hinaus auch eine Übertotpunktlage in der Offenstellung und dadurch eine Stabilisierung im geöffneten Zustand des Flügels. Diese Übertotpunktlage wird durch das Eigengewicht des Flügels unterstützt oder hervorgerufen. Dies ergibt sich durch einen Drehpunkt oben am Antrieb. Durch das nach unten wirkende Eigengewicht dreht sich der Türflügel um diesen Drehpunkt und der Türflügel wird unten nah am Wagenkasten gehalten.

Es ist ohne weiteres Verschwenken des Schwenkarms nicht möglich, den Flügel in Querrichtung Y-Y zu bewegen. Dafür muss das Umlenkelement zunächst in den Bereich der ersten äußeren Laufrolle gebracht werden, damit sich diese in Y-Richtung bewegen kann.

Die Erfindung wird anhand der nachfolgenden Figuren näher erläutert. Diese zeigen nur ein besonders vorteilhaftes Ausführungsbeispiel, die einzelnen Komponenten können auch unabhängig voneinander und/oder in abweichender Anordnung miteinander verwendet werden.

Es zeigen:
- Fig. 1:: ein erfindungsgemäßes System in Offenstellung,
- Fig. 2:: ein erfindungsgemäßes System in Geschlossenstellung,
- Fig. 3:: einen erfindungsgemäßen Schwenkarm,
- Fig. 4:: den erfindungsgemäßen Schwenkarm in Verbindung mit einer Führungsschiene in Geschlossenstellung von oben,
- Fig. 5:: den erfindungsgemäßen Schwenkarm in Verbindung mit einer Führungsschiene in einer Zwischenstellung von oben,
- Fig. 6:: den erfindungsgemäßen Schwenkarm in Offenstellung von oben,
- Fig. 7:: eine Aushebesicherung des Flügels im Detail.

Fig. 1 zeigt das Führungssystem in Offenstellung bzw. einer Zwischenposition, Fig. 2 in Geschlossenstellung. Eine Führungsschiene 20 ist ein direkter Teil eines nur in Figur 7 dargestellten Flügels 42 zum Verschließen einer Öffnung, die bei Verwendung als Türsystem vorzugsweise in ein entsprechendes Türprofil, also den nicht gezeigten Flügel 42 integriert ist. Die Führungsschiene 20 bewegt sich also mit dem Flügel 42 in Öffnungs- und Schließrichtung, im gezeigten Ausführungsbeispiel entlang einer Längsrichtung X-X.

Ein Umlenkelement 30 ist endseitig der Führungsschiene 20 in Öffnungsrichtung des Flügels 42 vor der Führungsschiene 20 angeordnet und vorzugsweise in bzw. an der Führungsschiene 20 verschraubt. Das Umlenkelement 30 bildet also den Anlaufkeil, der die Bewegung eines Schwenkarms 2 und damit auch des Flügels 42 aus der Öffnung heraus bewirkt. Dies wird im gezeigten Ausführungsbeispiel über eine bogenförmige konvexe Außenkontur 30a bewirkt.

Der Flügel 42 bewegt sich von der in Fig. 4 gezeigten ersten Position (Geschlossenstellung) zur zweiten Position (Offenstellung) nicht nur entlang der Längsrichtung X-X, sondern auch entlang einer Querrichtung Y-Y. Bei der Öffnungsbewegung des Flügels 42 in Längsrichtung X-X wird das Umlenkelement 30 mit seiner Außenkontur 30a gegen eine Laufrolle 4a bewegt und aufgrund der konvexen Außenkontur 30a wird die auf den Flügel 42 in Längsrichtung X-X wirkende Antriebskraft in eine in Querrichtung Y-Y wirkende Kraft umgelenkt, die den Flügel 42 aus der Türöffnung herausbewegt. Nachdem die erste Laufrolle 4a das Umlenkelement 30 passiert hat, erfolgt die weitere Bewegung des Flügels 42 wieder entlang der Längsrichtung X-X.

Um die Schwenkbewegung bzw. die Bewegung in der Querrichtung Y-Y zu verwirklichen, ist der Schwenkarm 2 mittels eines Lagerbolzens 3 schwenkbar an einer Grundplatte 10 gelagert. Die Grundplatte 10 ist unmittelbar oder über eine zusätzliche Adapterplatte 15 am Rahmen bzw. am Fahrzeugportal oder Türportal (nicht dargestellt) ortsfest fixiert. Der Lagerbolzen 3 ermöglicht ein Verschwenken um eine Hochachse Z-Z. Der Schwenkarm 2 schwenkt somit von einer ersten Stellung, die der Geschlossenstellung des Flügels 42 entspricht, in eine zweite Stellung, die der Offenstellung des Flügels 42 entspricht, und zurück.

Die Führungsschiene 20 bildet weiterhin eine Führungsbahn 22 aus, in der eine zweite Laufrolle 4b geführt ist. Die Führungsbahn 22 ist im gezeigten Ausführungsbeispiel durch eine Nut 50 gebildet, die auf ihrer der Öffnung zugewandten Seite durch eine Abrollwand 40 begrenzt ist. In die Nut 50 erstreckt sich im gezeigten Ausführungsbeispiel die zweite Laufrolle 4b hinein und läuft in der Führungsbahn 22 auf der inneren Seite der Abrollwand 40 ab, während die erste Laufrolle 4a auf der Außenseite der Abrollwand 40 parallel zu dieser geführt ist. Die erste Laufrolle 4a kann auf der äußeren Seite der Abrollwand 40 während der Bewegung des Flügels 42 ebenfalls abrollen, sie kann aber auch mit Abstand parallel zur Abrollwand 40 und entlang der Abrollwand 40 geführt werden.

Fig. 3 verdeutlicht, dass der Schwenkarm 2 an seinem freien Ende die beiden Laufrollen 4a und 4b trägt, die drehbar auf dem Schwenkarm 2 gelagert sind. In der Geschlossenposition sind die beiden Laurollen 4a und 4b in Bezug auf die Längsrichtung X-X nebeneinander angeordnet (sieh Fig. 2 und 4), nach dem Verschwenken des Schwenkarms 2 sind die beiden Laufrollen 4a und 4b im gezeigten Ausführungsbeispiel schräg zur Querrichtung Y-Y nebeneinander angeordnet.

Die erste Laufrolle 4a kann zwei verschiedene Positionen einnehmen, nämlich eine erste Position, in der die Laufrolle 4a in Öffnungsrichtung des Flügels 42 vor der Führungsschiene 20 (vergleiche Figur 4) und eine zweite Position, in der die Laufrolle 4a neben der Abrollwand 40, also zwischen der Öffnung oder beispielsweise einer Fahrzeugaußenwand und der Abrollwand 40 angeordnet ist (vergleiche Figur 5).

Das Umlenkelement 30 weist also auf seiner Außenseite die Außenkontur 30a und auf seiner Innenseite die Anschlagfläche 30b auf. In der ersten Stellung des Schwenkarms 2, der Geschlossenstellung des Flügels 42, ist das Umlenkelement 30 zwischen den beiden Laufrollen 4a, 4b angeordnet.

Der Schwenkarm 2 ist als abgewinkeltes Element ausgebildet, wodurch die beiden Laufrollen 4a,4b in Bezug auf die Öffnung gegenüber dem Lagerbolzen 3 nach außen versetzt angeordnet sind. Der Schwenkarm bildet einen ersten Abschnitt 2a aus, der in der ersten Stellung etwa parallel zur Längsrichtung X-X verläuft und in einen zweiten Abschnitt 2b übergeht, der zum Abschnitt 2a etwa 45 Grad abgewinkelt in etwa in Querrichtung Y-Y verläuft.

Fig. 4 verdeutlicht die oben bereits beschriebene Öffnungsbewegung des Flügels 42: Wird der Flügel 42 und damit die Führungsschiene 20 in X-Richtung von der Geschlossenstellung in die Offenstellung bewegt (in der Darstellung gemäß Fig. 4 nach links), erzeugen die Außenkontur 30a des Umlenkelements 30 durch Kontakt mit der Laufrolle 4a und der Zug der Abrollwand 40 an der inneren zweiten Laufrolle 4b eine Rotation des Schwenkarmes 2 in die von der Öffnung bzw. vom Fahrzeug wegweisende Richtung (im gezeigten Ausgangsbeispiel entgegen dem Uhrzeigersinn), wodurch sich das Führungssystem und damit der Flügel 42 definiert in Y Richtung bewegen. Anschließend bewegt sich der Flügel 42 dann parallel versetzt weiter in X-Richtung und wird parallel zur Fahrzeugaußenwand verschoben.

Fig. 5 verdeutlicht die Schließbewegung des Flügels 42: Wird der Flügel 42, und damit die Führungsschiene 20, in Längsrichtung X - X von der Offenstellung in die Geschlossenstellung bewegt (in der Darstellung gemäß Fig. 5 nach links), kommt die innere zweite Laufrolle 4b des Schwenkarms 2 mit einer inneren Anschlagfläche 30b in Kontakt und wird durch diese mitgenommen. Dies ist erst möglich, wenn die äußere erste Laufrolle 4a über den in Fig. 5 eingezeichneten Punkt 30c hinweggefahren ist, sodass die Übertotpunktsperre im geöffneten Zustand überwunden werden kann. Dadurch kann die äußere erste Laufrolle 4a an der Außenkontur 30a des Umlenkelements 30 entlangfahren, bis sie in der Geschlossenstellung vor der Führungsschiene 20 bzw. dem Umlenkelement 30 positioniert ist, wie in Fig. 4 gezeigt (seitenverkehrt zu Fig. 5). In dieser Position kann sich die erste Laufrolle 4a in Kontakt mit dem Umlenkelement 30 oder beanstandet zum Umlenkelement 30 befinden.

Fig. 6 zeigt, dass der Schwenkarm 2 in der Offenstellung eine Sperre erzeugt. Durch das Eigengewicht des Flügels 42 ergibt sich der Zustand A (linke Seite der Figur 6), bei dem lediglich die innere erste Laufrolle 4b an der Abrollwand 40 und ein Endpuffer 5 am Schwenkarm 2 anliegen. Das Eigengewicht des Flügels 42 wirkt in Richtung Tür, weil der Flügel 42 um einen Drehpunkt im Türantrieb ober der Türöffnung schwenkbar gelagert ist. Der Drehpunkt ist im Fahrzeuginnern angeordnet, der Türflügel dagegen dazu parallelversetzt außerhalb des Fahrzeugs. Der Flügel 42 bewirkt also wegen seines Eigengewichts insbesondere in seinem unteren Bereich eine Kraft in Richtung Türöffnung.

Durch Vandalismus oder sehr starke Neigung des Fahrzeugs kann der Flügel 42 nach außen gedrückt werden (Zustand b, rechte Seite der Figur 6), wodurch sich der Schwenkarm 2 im gezeigten Ausführungsbeispiel um einige Grad im Uhrzeigersinn dreht. Der in y-Richtung wirkende Druck bewirkt, dass sich der Schwenkarm 2 etwas verdreht, bis die innere Laufrolle 4b ebenfalls zur Anlage kommt und das Drehen stoppt.

Das so entstehende Spiel wird dann aber durch Anlage der äußeren Laufrolle ersten 4a begrenzt bzw. minimiert, die dann von außen gegen die Abrollwand 40 drückt. Die innere erste Laufrolle 4a liegt weiterhin von innen an der Abrollwand 40 an. Der Kontakt des Schwenkarms 2 mit dem Endpuffer 5 besteht in dieser Situation nicht mehr.

Der Schwenkarm 2 ist in der geöffneten Lage gesperrt, er kann sich nicht über seinen eigenen Mittelpunkt drehen, da die Anlagepunkte der Laufrollen 4a, 4b dies verhindern. Erst wenn die Laufrollen 4a, 4b das Umlenkelement 30 erreichen, kann sich der Schwenkarm 2 wieder eindrehen.

Da die Flügel 42 durch das Antriebssystem immer koordiniert in X- und Y- Richtung verschoben werden, wird das Führungssystem über das Umlenkelement 30 bzw. die Außenkontur 30a und die Anschlagfläche 30b stets definiert in Y-Richtung gelenkt.

Für die Offenstellung des Flügels 42 stellt der in Fig. 3 gut erkennbare Puffer 5 einen Anschlag dar. Für einen definierten Einlauf in die Geschlossenstellung ist an einer Unterseite des Schwenkarms 2 weiterhin eine Aushebesicherung 6 angebracht, die sich in Geschlossenstellung am Flügel 42 abstützt. Figur 7 zeigt die Aushebesicherung 6 und den Flügel 42 von innen. Die Aushebesicherung 6 weist im gezeigten Ausführungsbeispiel etwa eine Quaderform auf, die während der Bewegung des Flügels 42 unterseitig an einer horizontal ausgerichteten Fläche 44 des Flügels 42 zur Anlage kommt, wenn der Flügel 42 angehoben wird. Die Aushebesicherung 6 ist im gezeigten Ausführungsbeispiel in einer Nut geführt, die sich unterhalb der Führungsschiene 20 und parallel zu dieser erstreckt. Ein An- bzw. Ausheben des Flügels 42 ist damit ausgeschlossen.

### Bezugsziffern

2 Schwenkarm
2a erster Abschnitt
2b zweiter Abschnitt
3 Lagerbolzen
4a erste Laufrolle außen
4b zweite Laufrolle innen
5 Endpuffer
10 Grundplatte
15 Adapterplatte
20 Führungsschiene
22 Führungsbahn
30c Punkt
30 Umlenkelement
30a Außenkontur
30b Anschlagfläche
40 Abrollwand
50 Nut
X-X Längsrichtung
Y-Y Querrichtung

## Patentansprüche

1. System mit einem Flügel (42) zum Verschließen einer Öffnung, die in einem Rahmen angeordnet ist, aufweisend
- einen ortsfest am Rahmen angeordneten und um eine Hochachse (Z-Z) schwenkbaren Schwenkarm (2) dessen freies Ende am Flügel (42) in einer sich entlang einer Längsrichtung (X-X) in eine Öffnungsrichtung erstreckenden Führungsschiene (20) geführt ist und der in einer Geschlossenstellung des Flügels (42) in einer ersten Stellung etwa in Längsrichtung (X-X) und in einer Offenstellung des Flügels (42) in einer zweiten Stellung etwa in einer Querrichtung (Y-Y) ausgerichtet ist,
- ein Umlenkelement (30) an der Führungsschiene (20), welches derart ausgeführt und angeordnet ist, dass dieses ein Verschwenken des Schwenkarms (2) von seiner ersten Stellung in seine zweite Stellung und eine Bewegung des Flügels (42) in Querrichtung (Y-Y) bewirkt, wenn der Flügel (42) aus der Geschlossenstellung in eine Offenstellung bewegt wird und dabei das freie Ende des Schwenkarms (2) das Umlenkelement (30) kontaktiert,
- eine Anschlagfläche (30b) in der Führungsschiene (20), die derart ausgeführt und angeordnet ist, dass das freie Ende des Schwenkarms (2) bei einer Bewegung des Flügels (42) aus der Offenstellung in Schließrichtung an der Anschlagfläche (30b) zur Anlage kommt und ein Verschwenken des Schwenkarms (2) von seiner zweiten Stellung in seine erste Stellung und eine Bewegung des Flügels (42) in Querrichtung (Y-Y) bewirkt.

2. System nach Anspruch 1, **dadurch gekennzeichnet, dass**
- der Schwenkarm (2) eine erste Laufrolle (4a) und eine zweite Laufrolle (4b) aufweist, die ebenfalls jeweils um ihre Hochachse (Z-Z) drehen,
- die Führungsschiene (20) eine sich parallel zur Haupterstreckung des Flügels (42) entlang der Längsrichtung X-X erstreckende Abrollwand (40) und eine an einem in Öffnungsrichtung des Flügels (42) vorderen Ende der Führungsschiene (20) angeordnete Anschlagfläche (30b) aufweist,
- in Öffnungsrichtung des Flügels (42) am vorderen Ende der Führungsschiene (20) und rückseitig der Anschlagfläche (30b) ein als Umlenkelement (30) in Öffnungsrichtung weisender Anlaufkeil angeordnet ist,
wobei,
- die erste Laufrolle (4a) außerhalb der Führungsschiene (20) derart angeordnet ist, dass sie in Geschlossenstellung des Flügels (42) in Öffnungsrichtung vor dem Anlaufkeil angeordnet ist,
- die zweite Laufrolle (4b) innerhalb der Führungsschiene (20) hinter der Abrollwand (40) angeordnet ist und auf der Abrollwand (40) abrollt,
die Komponenten des Systems derart angeordnet und zueinander ausgerichtet sind, dass bei einer Bewegung des Flügels (42)
a. aus der Geschlossenstellung in Öffnungsrichtung die erste Laufrolle (4a) auf dem Anlaufkeil abrollt und ein Verschwenken des Schwenkarms (2) von der ersten Stellung in die zweite Stellung bewirkt,
b. aus der Offenstellung in Schließrichtung die zweite Laufrolle (4b) an der Anschlagfläche (30b) zur Anlage kommt und ein Verschwenken des Schwenkarms (2) von der zweiten Stellung in die erste Stellung bewirkt.

3. System nach Anspruch 1 oder Anspruch 2, **dadurch gekennzeichnet, dass** der Anlaufkeil durch ein Umlenkelement (30) mit konvexer Außenkontur (30a) gebildet ist.

4. System nach Anspruch 2 oder Anspruch 3, **dadurch gekennzeichnet, dass** die beiden Laufrollen (4a, 4b) in der ersten Stellung des Schwenkarms (2) in Bezug auf die Längsrichtung X-X nebeneinander und in der zweiten Stellung schräg zur Querrichtung Y-Y nebeneinander angeordnet sind.

5. System nach einem der Ansprüche 2 bis 4, **dadurch gekennzeichnet, dass** die Führungsschiene (20) eine Führungsbahn (22) ausbildet, in der die zweite Laufrolle (4b) geführt ist, wobei die Führungsbahn (22) eine Nut (50) aufweist, die auf ihrer der Öffnung zugewandten Seite durch die Abrollwand (40) begrenzt ist und wobei die zweite Laufrolle (4b) in der Nut (50) geführt ist und auf der inneren Seite der Abrollwand (40) abrollt.

6. System nach einem der Ansprüche 2 bis 5, **dadurch gekennzeichnet, dass** das Umlenkelement (30) auf seiner Außenseite die Außenkontur (30a) und auf seiner Innenseite die Anschlagfläche (30b) ausbildet, wobei in der ersten Stellung des Schwenkarms (2) das Umlenkelement (30) zwischen den beiden Laufrollen (4a, 4b) angeordnet ist.

7. System nach einem der Ansprüche 2 bis 6, **dadurch gekennzeichnet, dass** der Schwenkarm (2) als abgewinkeltes Element mit einem ersten Abschnitt (2a), der in der ersten Stellung etwa parallel zur Längsrichtung X-X verläuft und in einen zweiten Abschnitt (2b) übergeht, der zum Abschnitt (2a) etwa 45 Grad abgewinkelt in etwa in Querrichtung Y-Y verläuft, ausgebildet ist.

8. System nach einem der Ansprüche 1 bis 7, **dadurch gekennzeichnet, dass** der Flügel (42) durch einen Türflügel eines Fahrzeugs und die Öffnung durch eine Türöffnung des Fahrzeugs gebildet sind.

9. Verfahren zum Öffnen und Verschließen einer Öffnung die in einem Rahmen angeordnet ist, mit den Verfahrensschritten
a) Öffnungsvorgang
- Bewegen eines Flügels (42), der die Öffnung verschließt, aus einer Geschlossenstellung in Richtung einer Offenstellung entlang einer Längsrichtung (X-X), sodass eine sich entlang der Längsrichtung (X-X) in eine Öffnungsrichtung erstreckende Führungsschiene (20)mit einem am in Öffnungsrichtung vorderen Ende der Führungsschiene (20) angeordneten Umlenkelement (30) an einem freien Ende eines ortsfest am Rahmen angeordneten und um eine Hochachse (Z-Z) schwenkbaren Schwenkarms (2) zur Anlage kommt und diesen dadurch bei weitere Bewegung von seiner ersten Stellung in seine zweite Stellung und eine Bewegung des Flügels (42) in Querrichtung (Y-Y) aus der Öffnung heraus bewirkt,
- weiteres Bewegen des Flügels (42) in Längsrichtung (X-X) bis in seine endgültige Offenstellung,
b) Schließvorgang
- Bewegen des Flügels (42) aus der Offenstellung in Richtung der Geschlossenstellung entlang der Längsrichtung (X-X) bis eine Anschlagfläche (30b) in der Führungsschiene (20) am freien Ende des Schwenkarms (2) zur Anlage kommt und ein Verschwenken des Schwenkarms (2) von seiner zweiten Stellung in seine erste Stellung und eine Bewegung des Flügels (42) in Querrichtung (Y-Y) in Richtung der Öffnung bewirkt,
- weiteres Bewegen des Flügels (42) bis in seine endgültige Geschlossenstellung.

10. Verfahren nach Anspruch 9, **dadurch gekennzeichnet, dass** der Flügel (42) durch einen Türflügel eines Fahrzeugs und die Öffnung durch eine Türöffnung des Fahrzeugs gebildet sind.
